# FASCICULE DE BREVET EUROPEEN

(11) **EP 2 978 353 B1**
(45) Date de publication et mention de la délivrance du brevet: **19.12.2018**
(21) Numéro de dépôt: 14718667.0
(22) Date de dépôt: 25.03.2014
(51) Int. Cl.: A47L 9/02, A47L 9/30

(54) **SUCEUR D'ASPIRATEUR COMPORTANT UNE SOURCE LUMINEUSE**
STAUBSAUGERSAUGMUND MIT EINER LICHTQUELLE
VACCUM CLEANER NOZZLE COMPRISING A LIGHT SOURCE

(30) Priorité: 26.03.2013 FR 1352743
(43) Date de publication de la demande: 03.02.2016
(73) Titulaire: SEB S.A., 69130 Ecully (FR)
(72) Inventeur: L'APPARTIEN, Stéphane, F-27640 Merey (FR)
(74) Mandataire: Bourrières, Patrice
(86) Numéro de dépôt international: PCT/FR2014/050691
(87) Numéro de publication internationale: WO 2014/154995

(56) Documents cités:
- EP-A1- 0 530 026
- DE-U1-202010 006 456
- FR-A1- 2 773 455
- US-A- 5 467 501
- US-A1- 2006 096 057
- US-B1- 6 289 552

## Description

La présente invention concerne de manière générale un suceur d'aspirateur destiné à équiper un aspirateur.

Il est connu dans l'art antérieur des suceurs d'aspirateurs équipés de sources lumineuses sur un bord d'attaque du suceur d'aspirateur, pour fournir un éclairage du sol à nettoyer situé devant le bord d'attaque. Deux inconvénients sont associés à ces suceurs d'aspirateur. Un premier inconvénient est qu'il faut prévoir plusieurs sources lumineuses pour correctement éclairer le sol à nettoyer. Les coûts associés à cette option d'éclairage en sont d'autant plus élevés. Un deuxième inconvénient est que ces sources lumineuses sont exposées aux chocs, et risquent donc d'être cassées, ce qui impose de les protéger avec une paroi transparente, qui augmente encore le coût. Un suceur d'aspirateur selon le préambule de la revendication 1 est connu par exemple de US-A-20060096057.

Un but de la présente invention est de répondre aux inconvénients des documents de l'art antérieur mentionnés ci-dessus et en particulier, tout d'abord, de proposer un suceur d'aspirateur agencé pour éclairer un sol à nettoyer, tout en étant bon marché à produire.

Pour cela un premier aspect de l'invention concerne un suceur d'aspirateur selon la revendication 1.

Le suceur d'aspirateur selon la mise en oeuvre ci-dessus ne nécessite qu'une source lumineuse pour obtenir un faisceau lumineux distribué tout le long du bord d'attaque. La fonction d'éclairage est donc réalisée avec une seule source lumineuse, ce qui limite son coût, sans pour autant diminuer l'efficacité de l'éclairage. De plus, les moyens de transmission offrent la possibilité de déporter la source lumineuse à distance du bord d'attaque, ce qui limite les risques de chocs et de casse.

Selon un mode de réalisation, le suceur d'aspirateur comprend une coque extérieure formant le corps, et ladite au moins une source lumineuse est agencée à l'intérieur de la coque. La source lumineuse, ainsi déportée à l'intérieur de la coque du suceur d'aspirateur grâce aux moyens de transmission, est correctement protégée.

Selon un mode de réalisation, les moyens de transmission comprennent au moins un guide de lumière en matière transparente, et ladite au moins une surface de projection est une surface latérale dudit au moins un guide de lumière. Le coût du suceur d'aspirateur est réduit en cumulant sur le même composant (le guide de lumière) la fonction de transmission, et la fonction de projection de la lumière.

Selon l'invention ledit au moins un guide de lumière comprend une face opposée à ladite au moins une surface de projection, et la face opposée comprend des moyens de distribution de la lumière, agencés pour distribuer la lumière le long de ladite au moins une surface de projection. Les moyens de distribution de la lumière le long de la surface de projection sont directement intégrés au guide de lumière, ce qui évite de modifier le reste du suceur d'aspirateur pour obtenir ce résultat technique.

Selon un mode de réalisation, les moyens de distribution comprennent une pluralité de surfaces au moins partiellement réfléchissantes agencées le long de la face opposée et agencées pour chacune réfléchir une partie de la lumière émise vers ladite au moins une surface de projection.

Selon un mode de réalisation, ledit au moins un guide de lumière présente une section transversale de passage de la lumière, ladite au moins une source lumineuse est agencée à une extrémité dudit au moins un guide de lumière, la section transversale au niveau d'une première surface au moins partiellement réfléchissante est supérieure à la section transversale au niveau d'une deuxième surface au moins partiellement réfléchissante, la première surface étant agencée entre ladite au moins une source lumineuse et la deuxième surface. Chaque surface au moins partiellement réfléchissante reçoit une partie de la lumière émise, grâce à la réduction de la section transversale au droit de chaque surface réfléchissante, à mesure que l'on s'éloigne de la source lumineuse.

Selon un mode de réalisation, la section transversale est décroissante depuis l'extrémité où est agencée ladite au moins une source lumineuse.

Selon un mode de réalisation, les moyens de distribution consistent en des stries successives, chaque strie présente deux faces formant un angle entre elles, partant de la face opposée et se rejoignant pour former un creux. Cette mise en oeuvre est économique.

Selon un mode de réalisation, la distance entre ladite au moins une surface de projection et le creux d'une première strie est supérieure à la distance entre ladite au moins une surface de projection et le creux d'une deuxième strie, la première strie étant agencée entre ladite au moins une source lumineuse et la deuxième strie. Cet agencement contribue à obtenir une diffusion homogène de la lumière le long du guide de lumière.

Selon un mode de réalisation, l'angle entre les deux faces de la première strie est inférieur à l'angle entre les deux faces de la deuxième strie. Cet agencement contribue à obtenir une diffusion homogène de la lumière le long du guide de lumière.

Selon un mode de réalisation, le creux est de forme arrondie. Cet agencement contribue à obtenir une diffusion homogène de la lumière le long du guide de lumière.

Selon un mode de réalisation, ledit au moins un guide de lumière est encastré dans une rainure du corps, et la rainure présente au moins une surface réfléchissante de la lumière. Cette mise en oeuvre permet d'augmenter l'efficacité de la transmission, car la lumière qui sort par une autre face que la surface de projection est réfléchie vers le guide de lumière. Idéalement, toutes les surfaces de la rainure en regard du guide de lumière sont réfléchissantes. On peut envisager de colorer ces surfaces de la rainure en blanc, pour les rendre réfléchissantes.

Selon un mode de réalisation, ledit au moins un guide de lumière est en polycarbonate présentant une transmittance supérieure à 85% pour une épaisseur de 4 millimètres, pour des ondes de longueur d'onde allant de 400 nanomètres à 800 nanomètres.

Selon un mode de réalisation, ladite au moins une surface de projection est dépolie.

Selon un mode de réalisation, ledit au moins un guide de lumière comprend une lentille agencée pour projeter l'image de ladite au moins une source lumineuse à l'infini, dans une direction longitudinale dudit au moins un guide de lumière.

Selon un mode de réalisation :
- le corps présente une forme triangulaire avec deux bords d'attaque agencés en pointe vers l'avant et reliés entre eux à l'arrière par une face arrière,
- le suceur d'aspirateur comprend deux sources lumineuses chacune agencée dans une partie arrière d'un bord d'attaque,
- les moyens de transmission comprennent deux guides de lumière agencés chacun le long d'un bord d'attaque,
- et le suceur d'aspirateur comprend une pièce de liaison transparente agencée pour relier entre eux les deux guides de lumière à la pointe du suceur d'aspirateur.

Selon un mode de réalisation, ladite au moins une source lumineuse est une diode électroluminescente.

Un second aspect de l'invention est un aspirateur comprenant un suceur d'aspirateur selon le premier aspect de l'invention.

D'autres caractéristiques et avantages de la présente invention apparaîtront plus clairement à la lecture de la description détaillée qui suit d'un mode de réalisation de l'invention donné à titre d'exemple nullement limitatif et illustré par les dessins annexés, dans lesquels :
- la figure 1 représente une vue en perspective d'un suceur d'aspirateur selon l'invention ;
- la figure 2 représente un guide de lumière du suceur d'aspirateur de la figure 1 ;
- la figure 3 représente une partie du guide de lumière de la figure 2 ;
- la figure 4 représente une autre partie du guide de lumière de la figure 2.

La figure 1 représente un suceur d'aspirateur de forme triangulaire. Il comprend un bord d'attaque gauche 30 et un bord d'attaque droit 35 qui se rejoignent vers l'avant pour former une pointe 50. A l'arrière, les bords d'attaque 30 et 35 sont reliés par une face arrière 40. Par ailleurs, le suceur d'aspirateur comprend un raccord 70 pour permettre une connexion avec un conduit d'un aspirateur.

Le suceur d'aspirateur comprend un guide de lumière 10 dont une face extérieure forme une surface de projection 15. Cette surface de projection 15 est agencée pour projeter un faisceau lumineux sur un sol à nettoyer, comme le montrent les flèches représentées. Le faisceau lumineux projeté par la surface de projection 15 est créé par une source lumineuse 60 représentée en traits pointillés, car agencée à l'intérieur de la coque du corps du suceur d'aspirateur. Le guide de lumière 10 recueille à une des ses extrémités la lumière émise par la source lumineuse 60 et transmet cette lumière émise vers la surface de projection 15 sur toute sa longueur, pour obtenir un faisceau lumineux uniformément projeté le long du bord d'attaque 30. En d'autres termes, le guide de lumière 10 est agencé pour obtenir un éclairage et une signalisation homogènes sur sa longueur.

Un mode de réalisation préféré pour la source lumineuse consiste en une diode électroluminescente, communément appelée LED.

Le guide de lumière 10 est réalisé en matière transparente. On peut envisager d'utiliser du polycarbonate, et en particulier un polycarbonate ayant une transmittance élevée pour les ondes lumineuses du domaine visible. Il est avantageux de choisir une transmittance supérieure à 85% pour une épaisseur de 4 millimètres, pour des ondes de longueur d'onde allant de 400 nanomètres à 800 nanomètres. Un tel matériau est disponible chez le fournisseur Bayer sous la référence Makrolon © LED2045 ou Makrolon © LED2245.

Le guide de lumière 10 permet de positionner la source lumineuse 60 à l'intérieur de corps du suceur d'aspirateur pour qu'elle soit protégée des chocs, il en résulte une robustesse accrue. De plus, une seule source lumineuse 60 suffit pour projeter un faisceau de lumière homogène tout le long du bord d'attaque 30.

Il en va de même pour le bord d'attaque opposé 35, non visible sur cette figure. Le suceur comprend également une pièce de liaison transparente 20, qui joint les deux extrémités avant des deux guides de lumière du suceur d'aspirateur. Cette pièce de liaison transparente 20 est également agencée pour projeter de la lumière vers l'avant du suceur d'aspirateur, ce qui améliore l'éclairage.

La figure 2 représente une vue du guide de lumière 10. La surface de projection 15 est lisse, et se trouve agencée en regard d'une face opposée 16 qui comporte une pluralité de stries. Une première extrémité, qui comporte un cône 11, est agencée à côté de la source lumineuse 60, le cône 11 ayant pour effet de capter la lumière émise, et de la réfléchir vers la deuxième extrémité opposée du guide de lumière 10.

La pluralité de stries est agencée pour réfléchir la lumière émise par la source lumineuse 60 depuis la face opposée 16 vers la surface de projection 15. La section transversale du guide de lumière 10 est décroissante à mesure que l'on s'éloigne de l'extrémité où est agencée la source lumineuse, de sorte que chaque strie de la face opposée 16 renvoie une partie de la lumière émise, comme le montrent les flèches des rayons lumineux A et B.

Afin de masquer l'intérieur du guide de lumière et rendre la projection du faisceau lumineux la plus homogène possible, la surface de projection 15 est dépolie.

La figure 3 représente une partie centrale du guide de lumière 10. Une première strie 12 est agencée entre la source lumineuse et une deuxième strie 13. La première strie 12 est formée par deux faces formant entre elles un angle α1, et se rejoignant pour former un creux séparé de la surface de projection 15 d'une distance D1. La deuxième strie 13 est formée par deux faces formant entre elles un angle α2, et se rejoignant pour former un creux séparé de la surface de projection 15 d'une distance D2. Comme indiqué sur la figure, la distance D1 est supérieure à la distance D2, ce qui garantit que le rayon R2 pourra bien aller se réfléchir sur une des faces formant la strie 13. Comme la première strie 12 réfléchit de son côté le rayon R1, le faisceau lumineux projeté par la surface de projection 15 est homogène. Afin de renforcer cette projection homogène le long du guide de lumière 10, les creux des stries sont arrondis, pour diffuser la lumière comme représenté par les flèches au niveau du creux de la deuxième strie 13. Un autre moyen d'obtenir un faisceau homogène de lumière le long du guide de lumière 10 est d'augmenter l'angle entre les faces de chaque strie, au fur et à mesure que l'on s'éloigne de la source lumineuse 60. En d'autres termes, l'angle α1 est inférieur à l'angle α2.

Enfin, le guide de lumière 10 est agencé dans une rainure du corps de suceur d'aspirateur, et la face opposée 16 est agencée en regard d'une face de la rainure. Afin d'améliorer l'efficacité de l'éclairage, la face de la rainure en regard de la face opposée est blanche ou réfléchissante, afin de renvoyer vers le guide de lumière 10 des rayons lumineux qui seraient diffractés ou transmis par les stries vers la rainure.

La figure 4 représente l'extrémité du guide de lumière agencée en regard de la source lumineuse 60. Cette extrémité est chargée de capter la lumière émise par la source lumineuse 60, pour l'envoyer dans le guide de lumière 10. A cet effet, le cône 11 est agencé pour réfléchir la lumière émise vers le guide de lumière 10, et un deuxième cône 14 est agencé pour centrer et canaliser la lumière émise vers le guide de lumière 10. Cette extrémité du guide de lumière 10 est agencée pour créer à partir de la lumière émise par la source lumineuse 60 un faisceau de lumière parallèle à la surface de projection 15, à l'intérieur du guide de lumière 10. L'image de la source lumineuse 60 est projetée à l'infini.

On comprendra que diverses modifications et/ou améliorations évidentes pour l'homme du métier peuvent être apportées au mode de réalisation de l'invention décrit dans la présente description sans sortir du cadre de l'invention défini par les revendications annexées.

## Revendications

1. Suceur d'aspirateur comprenant :
- un corps de suceur avec au moins un bord d'attaque (30, 35),
- au moins une source lumineuse (60) agencée pour émettre de la lumière,
- au moins une surface de projection (15) agencée sur ledit au moins un bord d'attaque (30, 35), pour recevoir la lumière émise par ladite au moins une source lumineuse (60) et projeter un faisceau lumineux d'éclairage d'un sol à nettoyer,
ladite au moins une surface de projection (15) étant agencée le long dudit au moins un bord d'attaque (30, 35) et suceur d'aspirateur comprenant des moyens de transmission agencés entre ladite au moins une source lumineuse (60) et ladite au moins une surface de projection (15), pour transmettre et distribuer la lumière émise par ladite au moins une source lumineuse (60) le long de ladite au moins une surface de projection (15), les moyens de transmission comprenant au moins un guide de lumière (10) en matière transparente, ladite au moins une surface de projection (15) étant une surface latérale dudit au moins un guide de lumière (10), **caractérisé en ce que** ledit au moins un guide de lumière (10) comprend une face opposée (16) à ladite au moins une surface de projection (15), et **en ce que** la face opposée (16) comprend des moyens de distribution de la lumière, agencés pour distribuer la lumière le long de ladite au moins une surface de projection (15).

2. Suceur d'aspirateur selon la revendication précédente, **caractérisé en ce qu'**il comprend une coque extérieure formant le corps, et **en ce que** ladite au moins une source lumineuse (60) est agencée à l'intérieur de la coque.

3. Suceur d'aspirateur selon la revendication précédente, **caractérisé en ce que** les moyens de distribution comprennent une pluralité de surfaces au moins partiellement réfléchissantes agencées le long de la face opposée (16) et agencées pour chacune réfléchir une partie de la lumière émise vers ladite au moins une surface de projection (15).

4. Suceur d'aspirateur selon la revendication précédente, **caractérisé en ce que** ledit au moins un guide de lumière (10) présente une section transversale de passage de la lumière, **en ce que** ladite au moins une source lumineuse (60) est agencée à une extrémité dudit au moins un guide de lumière (10), **en ce que** la section transversale au niveau d'une première surface au moins partiellement réfléchissante est supérieure à la section transversale au niveau d'une deuxième surface au moins partiellement réfléchissante, la première surface étant agencée entre ladite au moins une source lumineuse (60) et la deuxième surface.

5. Suceur d'aspirateur selon la revendication précédente, **caractérisé en ce que** la section transversale est décroissante depuis l'extrémité où est agencée ladite au moins une source lumineuse (60).

6. Suceur d'aspirateur selon l'une des revendications précédentes, **caractérisé en ce que** les moyens de distribution consistent en des stries successives, **en ce que** chaque strie présente deux faces formant un angle entre elles, partant de la face opposée (16) et se rejoignant pour former un creux, **en ce que** la distance entre ladite au moins une surface de projection (15) et le creux d'une première strie (12) est supérieure à la distance entre ladite au moins une surface de projection (15) et le creux d'une deuxième strie (13), la première strie (12) étant agencée entre ladite au moins une source lumineuse (60) et la deuxième strie (13), et **en ce que** l'angle entre les deux faces de la première strie (12) est inférieur à l'angle entre les deux faces de la deuxième strie (13).

7. Suceur d'aspirateur selon l'une des revendications précédentes, **caractérisé en ce que** ledit au moins un guide de lumière (10) est encastré dans une rainure du corps, et **en ce que** la rainure présente au moins une surface réfléchissante de la lumière.

8. Suceur d'aspirateur selon l'une des revendications précédentes, **caractérisé en ce que** ledit au moins un guide de lumière (10) est en polycarbonate présentant une transmittance supérieure à 85% pour une épaisseur de 4 millimètres, pour des ondes de longueur d'onde allant de 400 nanomètres à 800 nanomètres.

9. Suceur d'aspirateur selon l'une des revendications précédentes, **caractérisé en ce que** ladite au moins une surface de projection (15) est dépolie.

10. Suceur d'aspirateur selon l'une des revendications précédentes, **caractérisé en ce que** ledit au moins un guide de lumière (10) comprend une lentille agencée pour projeter l'image de ladite au moins une source lumineuse (60) à l'infini, dans une direction longitudinale dudit au moins un guide de lumière (10).

11. Suceur d'aspirateur selon l'une des revendications précédentes, **caractérisé :**
- **en ce que** le corps présente une forme triangulaire avec deux bords d'attaque (30, 35) agencés en pointe vers l'avant et reliés entre eux à l'arrière par une face arrière (40),
- **en ce qu'**il comprend deux sources lumineuses (60) chacune agencée dans une partie arrière d'un bord d'attaque (30, 35),
- **en ce que** les moyens de transmission comprennent deux guides de lumière (10) agencés chacun le long d'un bord d'attaque (30, 35),
- et **en ce qu'**il comprend une pièce de liaison transparente (20) agencée pour relier entre eux les deux guides de lumière (10) à la pointe du suceur d'aspirateur.

12. Suceur d'aspirateur selon l'une des revendications précédentes, **caractérisé en ce que** ladite au moins une source lumineuse (60) est une diode électroluminescente.

13. Aspirateur comprenant un suceur d'aspirateur selon l'une des revendications précédentes.

## Patentansprüche

1. Staubsaugerdüse, umfassend:
- einen Düsenkörper mit mindestens einer Vorderkante (30, 35),
- mindestens eine Lichtquelle (60), die angeordnet ist, um Licht zu emittieren,
- mindestens eine Projektionsfläche (15), die an der mindestens einen Vorderkante (30, 35) angeordnet ist, um das von der mindestens einen Lichtquelle (60) emittierte Licht zu empfangen und einen Lichtstrahl zur Beleuchtung von einem zu reinigenden Boden zu projizieren,
wobei die mindestens eine Projektionsfläche (15) entlang der mindestens einen Vorderkante (30, 35) angeordnet ist und wobei die Saugdüse Mittel zur Übertragung aufweist, die zwischen der mindestens einen Lichtquelle (60) und der mindestens einen Projektionsfläche (15) angeordnet sind, um das von der mindestens einen Lichtquelle (60) emittierte Licht entlang der mindestens einen Projektionsfläche (15) zu übertragen und zu verteilen, wobei die Mittel zur Übertragung mindestens einen Lichtleiter (10) aus transparentem Material umfassen, und wobei die mindestens eine Projektionsfläche (15) eine seitliche Oberfläche des mindestens einen Lichtleiters (10) ist,
**dadurch gekennzeichnet, dass** der mindestens eine Lichtleiter (10) eine Fläche (16) aufweist, die der mindestens einen Projektionsfläche (15) gegenüberliegt, und dass die gegenüberliegende Fläche (16) Mittel zur Verteilung von Licht umfasst, die angeordnet sind, um das Licht entlang der mindestens einen Projektionsfläche (15) zu verteilen.

2. Staubsaugerdüse nach dem vorstehenden Anspruch, **dadurch gekennzeichnet, dass** sie eine äußere Schale umfasst, die den Körper bildet, und dass die mindestens eine Lichtquelle (60) innerhalb der Schale angeordnet ist.

3. Staubsaugerdüse nach dem vorstehenden Anspruch, **dadurch gekennzeichnet, dass** die Mittel zur Verteilung mehrere mindestens teilweise reflektierende Flächen umfassen, die entlang der gegenüberliegenden Seite (16) angeordnet sind und so angeordnet sind, dass sie jeweils einen Teil des zu der mindestens einen Projektionsfläche (15) emittierten Lichts reflektieren.

4. Staubsaugerdüse nach dem vorstehenden Anspruch, **dadurch gekennzeichnet, dass** der mindestens eine Lichtleiter (10) einen Querschnitt für den Durchgang von Licht aufweist, dass die mindestens eine Lichtquelle (60) an einem Ende des mindestens einen Lichtleiters (10) angeordnet ist, dass der Querschnitt an einer ersten zumindest teilweise reflektierenden Oberfläche größer als der Querschnitt an einer zweiten mindestens teilweise reflektierenden Oberfläche ist, wobei die erste Oberfläche zwischen der mindestens einen Lichtquelle (60) und der zweiten Oberfläche angeordnet ist.

5. Saugdüse nach dem vorstehenden Anspruch, **dadurch gekennzeichnet, dass** der Querschnitt ausgehend von dem Ende, an dem die mindestens eine Lichtquelle (60) angeordnet ist, abnimmt.

6. Saugdüse nach einem der vorstehenden Ansprüche, **dadurch gekennzeichnet, dass** die Mittel zur Verteilung aus aufeinanderfolgenden Riefelungen bestehen, wobei jede Riefelung zwei Seiten aufweist, die einen Winkel zwischen sich bilden, von der gegenüberliegenden Seite (16) ausgehen und zusammen kommen, um eine Ausnehmung zu bilden, dass der Abstand zwischen der mindestens einen Projektionsfläche (15) und der Ausnehmung einer ersten Riefelung (12) größer als der Abstand zwischen der mindestens einen Projektionsfläche (15) und der Ausnehmung einer zweiten Riefelung (13) ist, wobei die erste Riefelung (12) zwischen der mindestens einen Lichtquelle (60) und der zweiten Riefelung (13) angeordnet ist, und dass der Winkel zwischen den zwei Seiten der ersten Riefelung (12) kleiner als der Winkel zwischen den beiden Flächen der zweiten Riefelung (13) ist.

7. Staubsaugerdüse nach einem der vorstehenden Ansprüche, **dadurch gekennzeichnet, dass** der mindestens eine Lichtleiter (10) in einer Nut des Körpers eingebettet ist, und dass die Nut mindestens eine Oberfläche aufweist, die das Licht reflektiert.

8. Staubsaugerdüse nach einem der vorstehenden Ansprüche, **dadurch gekennzeichnet, dass** der mindestens eine Lichtleiter (10) aus Polycarbonat ist, das eine Durchlässigkeit von mehr als 85 % für eine Dicke von 4 Millimetern für Wellen mit einer Wellenlänge von 400 Nanometer bis 800 Nanometer aufweist.

9. Staubsaugerdüse nach einem der vorstehenden Ansprüche, **dadurch gekennzeichnet, dass** die mindestens eine Projektionsfläche (15) mattiert ist.

10. Staubsaugerdüse nach einem der vorstehenden Ansprüche, **dadurch gekennzeichnet, dass** der mindestens eine Lichtleiter (10) eine Linse umfasst, die angeordnet ist, um das Bild der mindestens einen Lichtquelle (60) auf unendlich in einer Längsrichtung des mindestens einen Lichtleiters (10) zu projizieren.

11. Staubsaugerdüse nach einem der vorstehenden Ansprüche, **dadurch gekennzeichnet:**
- **dass** der Körper eine dreieckige Form mit zwei Vorderkanten (30, 35) aufweist, die zackenförmig nach vorne angeordnet und hinten durch eine Rückseite (40) miteinander verbunden sind,
- **dass** sie zwei Lichtquellen (60) umfasst, die jeweils in einem hinteren Teil einer Vorderkante (30, 35) angeordnet sind,
- **dass** die Mittel zur Übertragung zwei Lichtleiter (10) umfassen, die jeweils entlang einer Vorderkante (30, 35) angeordnet sind,
- und **dass** sie ein transparentes Verbindungsstück (20) aufweist, das zur Verbindung der beiden Lichtleiter (10) an der Spitze der Staubsaugerdüse angeordnet ist.

12. Staubsaugerdüse nach einem der vorstehenden Ansprüche, **dadurch gekennzeichnet, dass** die mindestens eine Lichtquelle (60) eine Leuchtdiode ist.

13. Staubsauger mit einer Staubsaugerdüse nach einem der vorstehenden Ansprüche.

## Claims

1. Vacuum cleaner nozzle comprising:
- a nozzle body with at least one leading edge (30, 35),
- at least one light source (60) arranged to emit light,
- at least one projecting surface (15) arranged on said at least one leading edge (30, 35), to receive the light emitted by said at least one light source (60) and project an illuminating light beam from a floor to be cleaned,
said at least one projecting surface (15) being arranged along said at least one leading edge (30, 35) and the vacuum cleaner nozzle comprising transmission means arranged between said at least one light source (60) and said at least one projecting surface (15), to transmit and distribute the light emitted by said at least one light source (60) along said at least one projecting surface (15), the transmission means comprising at least one light guide (10) made of transparent material, said at least one projecting surface (15) being a side surface of said at least one light guide (10), **characterised in that** said at least one light guide (10) comprises a face opposite (16) said at least one projecting surface (15), and **in that** the opposing face (16) comprises means for distributing light, arranged to distribute light along said at least one projecting surface (15).

2. Vacuum cleaner nozzle according to the preceding claim, **characterised in that** it comprises an outer shell forming the body, and **in that** said at least one light source (60) is arranged inside the shell.

3. Vacuum cleaner nozzle according to the preceding claim, **characterised in that** the distribution means comprise a plurality of surfaces, at least partially reflective, arranged along the opposing face (16) and arranged to each to reflect a part of the light emitted towards said at least one projecting surface (15).

4. Vacuum cleaner nozzle according to the preceding claim, **characterised in that** said at least one light guide (10) has a cross-section for the passing of the light, **in that** said at least one light source (60) is arranged at an end of said at least one light guide (10), **in that** the cross-section at an at least partially reflective first surface is greater than the cross-section at an at least partially reflective second surface, the first surface being arranged between said at least one light source (60) and the second surface.

5. Vacuum cleaner nozzle according to the preceding claim, **characterised in that** the cross-section decreases from the end where said at least one light source (60) is arranged.

6. Vacuum cleaner nozzle according to any one of the preceding claims, **characterised in that** the distribution means consist of successive ridges, **in that** each ridge has two faces forming an angle between them, leaving the opposing face (16) and joining together to form a cavity, **in that** the distance between said at least one projecting surface (15) and the cavity of a first ridge (12) is greater than the distance between said at least one projecting surface (15) and the cavity of a second ridge (13), the first ridge (12) being arranged between said at least one light source (60) and the second ridge (13), and **in that** the angle between the two faces of the first ridge (12) is less than the angle between the two faces of the second ridge (13).

7. Vacuum cleaner nozzle according to any one of the preceding claims, **characterised in that** said at least one light guide (10) is embedded in a groove of the body, and **in that** the groove has at least one surface reflecting the light.

8. Vacuum cleaner nozzle according to any one of the preceding claims, **characterised in that** said at least one light guide (10) is made of polycarbonate having a transmittance greater than 85% for a thickness of 4 millimetres, for waves with wavelengths going from 400 nanometres to 800 nanometres.

9. Vacuum cleaner nozzle according to any one of the preceding claims, **characterised in that** said at least one projecting surface (15) is frosted.

10. Vacuum cleaner nozzle according to any one of the preceding claims, **characterised in that** said at least one light guide (10) comprises a lens arranged to project the image of said at least one light source (60) ad infinitum, in a longitudinal direction of said at least one light guide (10).

11. Vacuum cleaner nozzle according to any one of the preceding claims, **characterised:**
- **in that** the body has a triangular shape with two leading edges (30, 35) arranged tapered towards the front and connected to one another at the rear by a rear face (40),
- **in that** it comprises two light sources (60) each arranged in a rear part of a leading edge (30, 35),
- **in that** the transmission means comprise two light guides (10) each arranged along a leading edge (30, 35),
- and **in that** it comprises a transparent connecting part (20) arranged to connected the two light guides (10) to one another at the tip of the vacuum cleaner nozzle.

12. Vacuum cleaner nozzle according to any one of the preceding claims, **characterised in that** said at least one light source (60) is a light-emitting diode.

13. Vacuum cleaner comprising a vacuum cleaner nozzle according to any one of the preceding claims.
